# EUROPÄISCHE PATENTANMELDUNG

(11) **EP 4 617 430 A1**
(43) Veröffentlichungstag der Anmeldung: **17.09.2025**
(21) Anmeldenummer: 24163777.6
(22) Anmeldetag: 15.03.2024
(51) Int. Cl.: E01C 19/48

(54) **STRASSENFERTIGER MIT HÖHENVERSTELLBAREM VORABSTREIFERBLECH**

(71) Anmelder: Joseph Vögele AG, 67067 Ludwigshafen (DE)
(72) Erfinder: Schmidt, Thomas, 68723 Plankstadt (DE); de Santis, Alessandro, 67245 Lambsheim (DE)
(74) Vertreter: Grünecker Patent- und Rechtsanwälte PartG mbB

(57) **Zusammenfassung**

Die Erfindung betrifft einen Straßenfertiger (1) zur Herstellung einer Einbauschicht (2) aus einem Einbaumaterial (6). Der Straßenfertiger (1) umfasst eine Einbaubohle (7), eine Querverteileranordnung (9) und eine Vorabstreiferanordnung (24). Die Einbaubohle (7) umfasst wenigstens eine Grundbohle (10). Die Querverteileranordnung (9) ist dazu ausgebildet, das Einbaumaterial (6) quer zu einer Fahrtrichtung (100) des Straßenfertigers (1) vor der Einbaubohle (7) zu verteilen. Die Vorabstreiferanordnung (24) ist in Fahrtrichtung (100) hinter der Querverteileranordnung (9) angeordnet. Die Vorabstreiferanordnung (24) weist ein im Bereich der Grundbohle (10) angeordnetes höhenverstellbares Vorabstreiferblech (30) auf. Die Erfindung betrifft des Weiteren ein Verfahren zum Betrieb eines Straßenfertigers (1).

## Beschreibung

Die vorliegende Erfindung betrifft einen Straßenfertiger sowie ein Verfahren zum Betrieb eines Straßenfertigers.

Straßenfertiger sind zum Herstellen einer Einbauschicht aus einem Einbaumaterial, wie Asphalt, vorgesehen und umfassen in der Regel ein Chassis sowie an dem Chassis angeordnete Arbeitsaggregate, wie z.B. einen Gutbunker, eine Einbaubohle, eine Längsfördervorrichtung und eine Querverteileranordnung.

Die Einbaubohle weist in der Regel eine Grundbohle und daran seitlich angrenzende Ausziehbohlenteile auf. Durch die Ausziehbohlenteile kann die Breite der Einbaubohle und somit die Breite der Einbauschicht, auch als Arbeitsbreite bezeichnet, variiert und eingestellt werden. Vor den Ausziehbohlenteilen können höhenverstellbare Vorabstreiferbleche angeordnet sein, um die Menge des Einbaumaterials vor den Ausziehbohlenteilen zu regulieren. Dadurch können die aus dem Versetzungswiderstand des Einbaumaterials resultierenden Kräfte auf die Ausziehbohlenteile reduziert werden. Solch eine Anordnung von Vorabstreiferblechen ist aus der EP2169117B1 bekannt. Höhenverstellbare Vorabstreiferbleche vor der Grundbohle sind aus dem Stand der Technik nicht bekannt. Dies kann bei einer schnellen Änderung der Arbeitsbreite der Einbaubohle zu einer Überfüllung des Schneckenkanals und zum Überströmen von Einbaumaterial über die Einbaubohlenvorderwand führen, was sich negativ auf die Einbauqualität der Einbauschicht auswirken kann.

Die Aufgabe der vorliegenden Erfindung ist es, eine konstante Einbauqualität der Einbauschicht, insbesondere bei einer Veränderung der Arbeitsbreite der Einbaubohle, zu gewährleisten. Gelöst wird diese Aufgabe durch einen Straßenfertiger gemäß Anspruch 1 oder ein Verfahren zum Betrieb eines Straßenfertigers gemäß Anspruch 13.

Gemäß einem ersten Aspekt der Erfindung umfasst ein Straßenfertiger zur Herstellung einer Einbauschicht aus einem Einbaumaterial eine Einbaubohle, eine Querverteileranordnung und eine Vorabstreiferanordnung. Die Einbaubohle weist wenigstens eine Grundbohle auf. Die Querverteileranordnung ist dazu ausgebildet, das Einbaumaterial quer zu einer Fahrtrichtung des Straßenfertigers vor der Einbaubohle zu verteilen. Die Vorabstreiferanordnung ist in Fahrtrichtung hinter der Querverteileranordnung angeordnet. Die Vorabstreiferanordnung kann ein höhenverstellbares Vorabstreiferblech aufweisen. Das höhenverstellbare Vorabstreiferblech kann im Bereich der Grundbohle angeordnet sein.

Die Fahrtrichtung kann der Fahrtrichtung des Straßenfertigers während des Einbaus des Einbaumaterials entsprechen und wird auch als Einbau-Fahrtrichtung bezeichnet. Die Begriffe Fahrtrichtung und Einbau-Fahrtrichtung werden in dieser Anmeldung insbesondere als Synonyme verwendet.

Durch das höhenverstellbare Vorabstreiferblech kann die Menge an Einbaumaterial vor der Einbaubohle, insbesondere der Grundbohle, kontrolliert bzw. beschränkt werden. Dadurch können die auf die Einbaubohle wirkenden Kräfte, die insbesondere aus dem Versetzungswiderstand des Einbaumaterials resultieren, kontrolliert bzw. beschränkt werden. Somit kann eine geringere Steifigkeit der Einbaubohle erforderlich sein. Zudem kann ein gleichmäßigerer Einbau des Einbaumaterials gewährleistet werden. Ein weiterer Vorteil besteht darin, dass das Einbaumaterial bei einer Vergrößerung der Einbaubreite, insbesondere durch das seitliche Ausfahren der Ausziehbohlenteile, schneller zu den seitlichen Randbereichen der Einbaubohle transportiert werden kann. Eine Materialentmischung des Einbaumaterials kann durch das höhenverstellbare Vorabstreiferblech ebenfalls reduziert werden.

Das höhenverstellbare Vorabstreiferblech kann in einem Mittelbereich des Straßenfertigers angeordnet sein. Der Mittelbereich des Straßenfertigers kann die Longitudinalachse, insbesondere die zentrale Longitudinalachse des Straßenfertigers, umfassen. Das höhenverstellbare Vorabstreiferblech kann im Bereich der zentralen Longitudinalachse des Straßenfertigers angeordnet sein. Das höhenverstellbare Vorabstreiferblech kann bezogen auf die Querrichtung des Straßenfertigers in einem Mittelbereich angeordnet sein. Die Querrichtung des Straßenfertigers kann sich orthogonal zur Fahrtrichtung des Straßenfertigers erstrecken. Die Longitudinalachse des Straßenfertigers kann sich parallel zur Fahrtrichtung erstrecken. Die Longitudinalachse des Straßenfertigers kann durch den Schwerpunkt des Straßenfertigers verlaufen.

Das höhenverstellbare Vorabstreiferblech kann sich im Wesentlichen orthogonal zur Fahrtrichtung bzw. der Longitudinalachse des Straßenfertigers erstrecken. Das höhenverstellbare Vorabstreiferblech kann sich im Wesentlichen quer zur Fahrtrichtung und in vertikale Richtung erstrecken. Eine Vorderseite des höhenverstellbaren Vorabstreiferblech kann im Wesentlich orthogonal zur Fahrtrichtung sein.

Das höhenverstellbare Vorabstreiferblech kann pneumatisch, hydraulisch, elektrisch und/oder mechanisch in der Höhe verfahrbar sein. Die Vorabstreiferanordnung kann wenigstens einen pneumatischen Zylinder, wenigstens einen hydraulischen Zylinder, wenigstens einen Elektromotor und/oder wenigstens eine Ratsche oder Kurbel aufweisen, die insbesondere dazu ausgebildet ist/sind das höhenverstellbare Vorabstreiferblech in der Höhe zu verfahren. Das höhenverstellbare Vorabstreiferblech kann über eine Fernsteuerung in der Höhe verfahrbar sein.

Das höhenverstellbare Vorabstreiferblech kann in seiner vertikalen Position einstellbar ausgebildet sein. Das höhenverstellbare Vorabstreiferblech kann in seiner vertikalen Position relativ zur Querverteileranordnung einstellbar ausgebildet sein. Das höhenverstellbare Vorabstreiferblech kann in seiner vertikalen Position relativ zur Einbaubohle, insbesondere der Grundbohle, einstellbar ausgebildet sein.

Das höhenverstellbare Vorabstreiferblech kann in der Höhe verfahrbar ausgebildet sein. Das höhenverstellbare Vorabstreiferblech kann relativ zur Einbaubohle, insbesondere der Grundbohle, in der Höhe verfahrbar ausgebildet sein. Das höhenverstellbare Vorabstreiferblech kann relativ zur Querverteileranordnung in der Höhe verfahrbar ausgebildet sein.

Durch das höhenverstellbare Vorabstreiferblech kann der vertikale Abstand zwischen der Vorabstreiferanordnung und einem Untergrund variiert beziehungsweise eingestellt werden. Durch einen geringen vertikalen Abstand zwischen Vorabstreiferanordnung und dem Untergrund kann die Belastung auf die Einbaubohle, insbesondere die Grundbohle, geringgehalten werden. Durch einen geringen vertikalen Abstand zwischen Vorabstreiferanordnung und dem Untergrund kann das Einbaumaterial besser zu den Randbereichen der Einbaubohle, insbesondere zu Ausziehbohlenteilen der Einbaubohle, transportiert werden.

Das höhenverstellbare Vorabstreiferblech kann stufenlos verfahrbar ausgebildet sein. Die vertikale Position des höhenverstellbaren Vorabstreiferblechs kann stufenlos einstellbar sein.

Der Begriff höhenverstellbar ist insbesondere in der vorliegenden Anmeldung so zu verstehen, dass die vertikale Position verstellbar ist.

Das höhenverstellbare Vorabstreiferblech kann in der Höhe wenigstens 50 Millimeter, vorzugsweise wenigstens 100 Millimeter, vorzugsweise wenigstens 200 Millimeter, verfahrbar sein. Das Vorabstreiferblech kann in der Höhe wenigstens 50 Millimeter, vorzugsweise wenigstens 100 Millimeter, vorzugsweise wenigstens 200 Millimeter, relativ zur Querverteileranordnung verfahrbar sein. Das höhenverstellbare Vorabstreiferblech kann in der Höhe wenigstens 50 Millimeter, vorzugsweise wenigstens 100 Millimeter, vorzugsweise wenigstens 200 Millimeter, relativ zur Einbaubohle, insbesondere zur Grundbohle, verfahrbar sein. Das höhenverstellbare Vorabstreiferblech kann in der Höhe wenigstens 50 Millimeter, vorzugsweise wenigstens 100 Millimeter, vorzugsweise wenigstens 200 Millimeter, relativ zum Untergrund verfahrbar sein.

Die Vorabstreiferanordnung kann eine Breite zwischen 110 Zentimeter und 320 Zentimeter, vorzugsweise zwischen 110 Zentimeter und 130 Zentimeter, vorzugsweise zwischen 170 Zentimeter und 190 Zentimeter, vorzugsweise zwischen 230 Zentimeter und 260 Zentimeter, vorzugsweise zwischen 290 Zentimeter und 320 Zentimeter aufweisen. Die Breite ist insbesondere als die Erstreckung quer zur Fahrtrichtung definiert. Das höhenverstellbare Vorabstreiferblech kann eine Breite zwischen 55 Zentimeter und 160 Zentimeter, vorzugsweise zwischen 55 Zentimeter und 65 Zentimeter, vorzugsweise zwischen 85 Zentimeter und 95 Zentimeter, vorzugsweise zwischen 115 Zentimeter und 130 Zentimeter, vorzugsweise zwischen 145 Zentimeter und 160 Zentimeter aufweisen.

Die Breite des höhenverstellbaren Vorabstreiferblechs kann der Breite der Einbaubohle entsprechen. Die Breite des höhenverstellbaren Vorabstreiferblechs kann der Breite der Grundbohle entsprechen. Die Breite des höhenverstellbaren Vorabstreiferblechs kann der kombinierten Breite der Grundbohle und der Ausziehteile entsprechen. Die Breite des höhenverstellbaren Vorabstreiferblechs kann der Breite eines Querverteilerkanals oder Tunnels des Straßenfertigers entsprechen.

Der Straßenfertiger kann eine Längsfördervorrichtung aufweisen. Die Längsfördervorrichtung kann in Fahrtrichtung vor der Einbaubohle angeordnet sein. Die Querverteileranordnung kann in Fahrtrichtung vor der Einbaubohle angeordnet sein. Die Querverteileranordnung kann in Fahrtrichtung nach der Längsfördervorrichtung angeordnet. Der Straßenfertiger kann des Weiteren einen Gutbunker zur Aufnahme des Einbaumaterials aufweisen. Der Gutbunker kann in Fahrtrichtung vor der Längsfördervorrichtung angeordnet sein.

Der Straßenfertiger kann ein Fahrwerk aufweisen. Das Fahrwerk kann seitlich von der Längsfördervorrichtung angeordnet sein. Das Fahrwerk kann ein linkes Fahrwerk und ein rechtes Fahrwerk umfassen. Links und rechts bezieht sich dabei auf die Fahrtrichtung des Straßenfertigers. Das linke Fahrwerk kann seitlich links neben der Längsfördervorrichtung angeordnet sein. Das rechte Fahrwerk kann seitlich recht neben der Längsfördervorrichtung angeordnet sein. Das Fahrwerk, insbesondere das linke und recht Fahrwerk, kann ein Raupenfahrwerk sein. Das Fahrwerk, insbesondere das linke und recht Fahrwerk, kann Räder umfassen.

Das höhenverstellbare Vorabstreiferblech kann sich quer zur Fahrtrichtung, insbesondere links und rechts, über die Längsfördervorrichtung hinaus erstrecken. Das höhenverstellbare Vorabstreiferblech kann sich quer zur Fahrtrichtung bis ins Fahrwerk hinein erstecken. Das höhenverstellbare Vorabstreiferblech kann in Fahrtrichtung hinter dem Fahrwerk angeordnet sein. Das höhenverstellbare Vorabstreiferblech kann sich quer zur Fahrtrichtung von einem linken seitlichen Ende zu einem rechten seitlichen Ende des Fahrwerks erstrecken. Das höhenverstellbare Vorabstreiferblech kann sich quer zur Fahrtrichtung von einer äußeren Seite des linken Fahrwerks bis zu einer äußeren Seite des rechten Fahrwerks erstrecken.

Das höhenverstellbare Vorabstreiferblech kann sich quer zur Fahrtrichtung von einem linken seitlichen Ende zu einem rechten seitlichen Ende der Grundbohle erstrecken. Das höhenverstellbare Vorabstreiferblech kann sich quer zur Fahrtrichtung, insbesondere links und rechts, über die Grundbohle hinaus erstrecken.

Die Querverteileranordnung kann wenigstens eine Verteilerschnecke umfassen. Die Querverteileranordnung kann eine linke Verteilerschnecke und eine rechte Verteilerschnecke umfassen. Die linke Verteilerschnecke und die rechte Verteilerschnecke können sich im Wesentlichen jeweils quer zur Fahrtrichtung erstrecken. Die linke Verteilerschnecke und die rechte Verteilerschnecke können an einer Aufhängung in Form einer Schneckenaufhängung oder eines Mittellagerblocks gelagert sein. Die Querverteileranordnung kann weitere Verteilerschnecken aufweisen.

Das höhenverstellbare Vorabstreiferblech kann während des Betriebs des Straßenfertigers in der Höhe verfahrbar sein. Das höhenverstellbare Vorabstreiferblech kann während einer Einbaufahrt des Straßenfertigers in der Höhe verfahrbar sein. Die vertikale Position des Vorabstreiferblech kann während des Betriebs des Straßenfertigers einstellbar sein.

Die vertikale Position des höhenverstellbaren Vorabstreiferblech kann während des Betriebs des Straßenfertigers verstellbar sein, insbesondere relativ zur Querverteileranordnung und/oder zur Einbaubohle. Insbesondere kann die Vorabstreiferanordnung dazu ausgebildet sein, dass das höhenverstellbare Vorabstreiferblech während des Betriebs des Straßenfertigers absenkbar und anhebbar ist, insbesondere relativ zur Querverteileranordnung und/oder zur Einbaubohle.

Das höhenverstellbare Vorabstreiferblech kann an einer Aufhängung der Querverteileranordnung wenigstens indirekt befestigt sein. Das höhenverstellbare Vorabstreiferblech kann über ein Zwischenstück, beispielsweise eine Trägerstruktur, an der Aufhängung der Querverteilungsanordnung befestigt sein. Das höhenverstellbare Vorabstreiferblech kann direkt an der Aufhängung der Querverteilungsanordnung befestigt sein. Die Aufhängung der Querverteilungsanordnung und das höhenverstellbare Vorabstreiferblech können am selben Bauteil befestigt sein. Die Aufhängung der Querverteilungsanordnung kann an einer Querverteilerhalterung befestigt sein. Das höhenverstellbare Vorabstreiferblech kann ebenfalls an der Querverteilerhalterung befestigt sein.

Das höhenverstellbare Vorabstreiferblech kann an der Einbaubohle, insbesondere der Grundbohle, wenigstens indirekt befestigt sein. Das höhenverstellbare Vorabstreiferblech kann über ein Zwischenstück, beispielsweise eine Trägerstruktur, an der Einbaubohle, insbesondere der Grundbohle, befestigt sein. Das höhenverstellbare Vorabstreiferblech kann direkt an der Einbaubohle, insbesondere der Grundbohle, befestigt sein.

Die Querverteilungsanordnung kann in der Höhe, insbesondere relativ zur Einbaubohle, verfahrbar sein. Die Querverteilungsanordnung kann in der Höhe relativ zum Untergrund verfahrbar sein. Die Querverteilerhalterung oder die Aufhängung der Querverteilungsanordnung kann über Zylinder am Chassis des Straßenfertiger befestigt sein. Die vertikale Position der Querverteilerhalterung, der Aufhängung der Querverteilungsanordnung, des höhenverstellbaren Vorabstreiferblechs und/oder der Querverteilungsanordnung kann über die Zylinder einstellbar sein. Die Zylinder können pneumatische, hydraulische oder elektrische Zylinder sein.

Das höhenverstellbare Vorabstreiferblech kann relativ zur Querverteileranordnung in der Höhe verfahrbar sein. Die vertikale Position des Vorabstreiferblech kann relativ zur Querverteileranordnung einstellbar sein. Eine Verstellanordnung, die zwischen dem höhenverstellbaren Vorabstreiferblech und der Querverteilungsanordnung angeordnet ist, kann dazu ausgebildet sein, das höhenverstellbare Vorabstreiferblech relativ zur Querverteilungsanordnung in der Höhe zu verfahren. Die Verstellanordnung kann wenigstens einen pneumatischen, hydraulischen oder elektrischen Zylinder aufweisen. Die Verstellanordnung kann einen Elektromotor aufweisen. Die Verstellanordnung kann eine Ratsche oder Kurbel aufweisen.

Das höhenverstellbare Vorabstreiferblech kann relativ zur Einbaubohle, insbesondere der Grundbohle, in der Höhe verfahrbar sein. Die vertikale Position des Vorabstreiferblech kann relativ zur Einbaubohle, insbesondere der Grundbohle, einstellbar sein. Eine Verstellanordnung, die zwischen dem höhenverstellbaren Vorabstreiferblech und der Einbaubohle, insbesondere der Grundbohle, angeordnet ist, kann dazu ausgebildet sein, das höhenverstellbare Vorabstreiferblech relativ zur Einbaubohle, insbesondere der Grundbohle, in der Höhe zu verfahren. Die Verstellanordnung kann wenigstens einen pneumatischen, hydraulischen oder elektrischen Zylinder aufweisen. Die Verstellanordnung kann einen Elektromotor aufweisen. Die Verstellanordnung kann eine Ratsche oder Kurbel aufweisen.

Die Vorabstreiferanordnung kann im Wesentlichen, insbesondere in Fahrtrichtung, zwischen der Querverteileranordnung und der Einbaubohle angeordnet sein. Das höhenverstellbare Vorabstreiferblech kann im Wesentlichen, insbesondere in Fahrtrichtung, zwischen der Querverteileranordnung und der Grundbohle angeordnet sein.

Der Begriff im Wesentlichen ist insbesondere so auszulegen, dass Bereiche der einzelnen Komponenten auch überlappen können. Der Schwerpunkt der Vorabstreiferanordnung kann, insbesondere in Fahrtrichtung, zwischen dem Schwerpunkt der Querverteilungsanordnung und dem Schwerpunkt der Einbaubohle, insbesondere dem Schwerpunkt der Grundbohle, angeordnet sein. Der Schwerpunkt des höhenverstellbaren Vorabstreiferblechs kann, insbesondere in Fahrtrichtung, zwischen dem Schwerpunkt der Querverteilungsanordnung und dem Schwerpunkt der Grundbohle angeordnet sein.

Das Einbaumaterial kann von der Längsfördervorrichtung entgegen der Fahrtrichtung des Straßenfertigers zur Querverteilungsanordnung transportiert werden. Das Einbaumaterial kann unterhalb der Vorabstreiferanordnung, insbesondere des Vorabstreiferblechs, hindurch zur Einbaubohle, insbesondere zur Grundbohle, transportiert werden.

Die Einbaubohle kann zusätzlich zur Grundbohle Ausziehbohlenteile aufweisen. Die Ausziehbohlenteile können in Querrichtung seitlich neben der Grundbohle, insbesondere an beiden Seiten der Grundbohle, angeordnet sein. Die Ausziehbohlenteile können in Fahrtrichtung versetzt zur Grundbohle angeordnet sein.

Die Ausziehbohlenteile bzw. die Vorderkanten der Ausziehbohlenteile können in Fahrtrichtung vor der Grundbohle bzw. der Vorderkante der Grundbohle angeordnet sein. Die Einbaubohle kann eine Frontmount-Bohle, auch als Frontbohle bezeichnet, sein.

Die Ausziehbohlenteile bzw. die Vorderkanten der Ausziehbohlenteile können in Fahrtrichtung hinter der Grundbohle bzw. der Vorderkante der Grundbohle angeordnet sein. Die Einbaubohle kann eine Rearmount-Bohle, auch als Heckbohle bezeichnet, sein.

Der Straßenfertiger kann ein Messsystem aufweisen. Das Messsystem kann in Fahrtrichtung zwischen der Querverteileranordnung und der Einbaubohle, insbesondere der Grundbohle, angeordnet sein.

Das Messsystem kann dazu ausgebildet sein, die Vorlage des Einbaumaterials vor der Einbaubohle, insbesondere der Grundbohle, zu messen. Die Vorlage des Einbaumaterials ist insbesondere die Menge des Einbaumaterials direkt vor der Einbaubohle bzw. der Grundbohle.

Das Messsystem kann dazu ausgebildet sein, die Höhe des Einbaumaterials zwischen der Querverteileranordnung und der Einbaubohle zu messen. Die Höhe des Einbaumaterials ist insbesondere die vertikale Distanz zwischen der Oberkante des Einbaumaterials und dem Untergrund. Das Messsystem kann dazu ausgebildet sein, die Oberkante des Einbaumaterials zwischen der Querverteileranordnung und der Einbaubohle, insbesondere der Grundbohle, zu erfassen bzw. zu messen.

Das Messsystem kann dazu ausgebildet sein, die Messungen kontinuierlich und/oder in vordefinierten zeitlichen Intervallen durchzuführen.

Das Messsystem kann wenigstens einen Sensor aufweisen. Der wenigstens eine Sensor kann in Fahrtrichtung zwischen der Querverteileranordnung und der Einbaubohle, insbesondere der Grundbohle, angeordnet sein. Der wenigstens eine Sensor kann zwischen der Vorabstreiferanordnung und der Einbaubohle angeordnet sein. Der wenigstens eine Sensor kann zwischen dem höhenverstellbaren Vorabstreiferblech und der Grundbohle angeordnet sein.

Der wenigstens eine Sensor kann ein optischer Sensor sein. Der wenigstens eine Sensor kann ein mechanischer Sensor sein. Der wenigstens eine Sensor kann ein Drehwinkelgeber, insbesondere mit mechanischem Tastarm, sein. Der wenigstens eine Sensor kann ein elektrooptischer Sensor sein. Der wenigstens eine Sensor kann ein Laserdistanzsensor sein. Der wenigstens eine Sensor kann ein Infrarotentfernungsmesser sein. Der wenigstens eine Sensor kann ein Ultraschallsensor sein. Der wenigstens eine Sensor kann eine Kamera bzw. mehrere Kameras sein.

Der Straßenfertiger kann mehrere Sensoren aufweisen. Die Sensoren können quer zur Fahrtrichtung verteilt angeordnet sein. Ein erster Sensor kann vor der Grundbohle angeordnet sein. Ein zweiter Sensor kann vor einem ersten Ausziehbohlenteil, das insbesondere in Querrichtung links neben der Grundbohle angeordnet ist, angeordnet sein. Ein dritter Sensor kann vor einem zweiten Ausziehbohlenteil, das insbesondere in Querrichtung rechts neben der Grundbohle angeordnet ist, angeordnet sein.

Der Straßenfertiger kann zusätzlich einen oder mehrere Verteilerschneckensensoren aufweisen. Der oder die Verteilerschneckensensoren können dazu ausgebildet sein, die vertikale Position der Querverteileranordnung zu bestimmen, insbesondere den vertikalen Abstand zwischen dem Untergrund und einer in Querrichtung verlaufenden Rotationsachse der Querverteileranordnung.

Der Straßenfertiger kann zusätzlich einen oder mehrere Einbaubohlensensoren aufweisen. Der oder die Einbaubohlensensoren können dazu ausgebildet sein, die vertikale Position der Einbaubohle zu bestimmen, insbesondere den vertikalen Abstand zwischen dem Untergrund und einer Unterkante der Grundbohle.

Das höhenverstellbare Vorabstreiferblech, insbesondere das linke und zweite höhenverstellbare Vorabstreiferblech, kann an der Unterkante einen in Fahrtrichtung weisenden Vorsprung aufweisen. Der Vorsprung kann in Querrichtung betrachtet einen dreieckigen Querschnitt, insbesondere in Form eines rechtwinkeligen Dreiecks, aufweisen. Die durch die Hypotenuse des Dreiecks gebildete Fläche des Vorabstreiferblechs kann in Fahrtrichtung weisen.

Der Straßenfertiger kann eine Steuereinheit aufweisen. Die Steuereinheit kann dazu konfiguriert sein, das höhenverstellbare Vorabstreiferblech in der Höhe zu verstellen, insbesondere während des Betriebs bzw. einer Einbaufahrt des Straßenfertigers.

Die Steuereinheit kann dazu ausgebildet sein, Daten von dem Messsystem zu empfangen. Die Steuereinheit kann dazu ausgebildet sein, Daten von dem Messsystem kabellos zu empfangen. Die Übertragung der Daten zwischen der Steuereinheit und dem Messsystem kann beispielsweise via Bluetooth, WLAN oder Ähnliches erfolgen. Die Übertragung der Daten zwischen der Steuereinheit und dem Messsystem kann kabelgebunden erfolgen.

Die Steuereinheit kann dazu konfiguriert sein, insbesondere in Kombination mit dem Messsystem, die Vorlage des Einbaumaterial vor der Einbaubohle zu regeln bzw. zu steuern. Die Steuereinheit kann dazu konfiguriert sein, insbesondere in Kombination mit dem Messsystem, die Vorlage des Einbaumaterial vor der Einbaubohle weitestgehend konstant zu halten, insbesondere entsprechend einem vordefinierten Sollwert.

Die Steuereinheit kann dazu konfiguriert sein, insbesondere in Kombination mit dem Messsystem, die Höhe des Einbaumaterials zwischen der Vorabstreiferanordnung und der Einbaubohle, insbesondere der Grundbohle, zu regeln bzw. zu steuern. Die Steuereinheit kann dazu konfiguriert sein, insbesondere in Kombination mit dem Messsystem, die Höhe des Einbaumaterials zwischen der Vorabstreiferanordnung und der Einbaubohle, insbesondere der Grundbohle, weitestgehend konstant zu halten, insbesondere entsprechend einem vordefinierten Sollwert.

Die Steuereinheit kann dazu konfiguriert sein, das höhenverstellbare Vorabstreiferblech basierend auf der Einbaubohlenhöhe, insbesondere in Kombination mit Messwerten des Messsystems, in der Höhe zu verfahren. Die Einbaubohlenhöhe ist insbesondere der vertikale Abstand der Einbaubohle, insbesondere der Unterkante der Grundbohle, zum Untergrund. Die Steuereinheit kann dazu konfiguriert sein, die vertikale Position des höhenverstellbaren Vorabstreiferblechs basierend auf der Einbaubohlenhöhe, insbesondere in Kombination mit Messwerten des Messsystems, einzustellen.

Die Vorlage des Einbaumaterial vor der Einbaubohle bzw. die Höhe des Einbaumaterials zwischen der Vorabstreiferanordnung und der Einbaubohle kann durch Einstellen der vertikalen Position des Vorabstreiferblechs beeinflusst werden. Ein Absenken des Vorabstreiferblechs kann zu einer geringeren Höhe bzw. Menge des Einbaumaterials direkt vor der Einbaubohle, insbesondere der Grundbohle, führen. Ein Anheben des Vorabstreiferblechs kann zu einer größeren Höhe bzw. Menge des Einbaumaterials direkt vor der Einbaubohle, insbesondere der Grundbohle, führen.

Das Vorabstreiferblech kann um eine Rotationsachse während des Betriebs des Straßenfertigers rotierbar sein. Die Rotationsachse verläuft insbesondere parallel zur Fahrtrichtung. Die Rotationsachse kann in Bezug auf die Querrichtung des Straßenfertigers mittig angeordnet sein. Das höhenverstellbare Vorabstreiferblech kann um die Rotationsachse während des Betriebs bzw. einer Einbaufahrt des Straßenfertigers um die Rotationsachse rotierbar sein.

Bei Kurvenfahrt oder Neigungen im Querprofil der Einbauschicht wird von der linken zur rechten Einbaubohlenseite unterschiedlich viel Einbaumaterial eingebaut. Dies erfordert insbesondere unterschiedliche Höhen bzw. Mengen des Einbaumaterial vor der Einbaubohle (in Querrichtung betrachtet). Dies kann durch eine Rotation des höhenverstellbare Vorabstreiferblech berücksichtigt werden.

Die Steuereinheit kann dazu konfiguriert sein, das höhenverstellbare Vorabstreiferblech um die Rotationsachse zu rotieren, insbesondere während des Betriebs bzw. einer Einbaufahrt des Straßenfertigers.

Das höhenverstellbare Vorabstreiferblech kann um einen Winkel zwischen minus 10 Grad und plus 10 Grad, vorzugsweise minus 3 Grad und plus 3 Grad, rotierbar sein. Die Steuereinheit kann dazu konfiguriert sein, das höhenverstellbare Vorabstreiferblech um einen Winkel zwischen minus 10 Grad und plus 10 Grad, vorzugsweise minus 3 Grad und plus 3 Grad, zu rotieren. Die Winkel sind insbesondere als Abweichung von der Horizontalen zu verstehen. Insbesondere ist bei einem Winkel von 0 Grad die Unterkante des höhenverstellbaren Vorabstreiferblechs horizontal ausgerichtet.

Die Steuereinheit kann dazu konfiguriert sein, die Rotation des höhenverstellbare Vorabstreiferblech basierend auf der aktuellen Einbausituation, wie beispielsweise einer Kurvenfahrt und/oder der Querneigung, anzupassen bzw. zu steuern. Die Steuereinheit kann dazu ausgebildet sein, die Rotation des höhenverstellbaren Vorabstreiferblech basierend auf der aktuellen Einbausituation in Kombination mit einem oder mehreren Messwerten des Messsystems anzupassen bzw. zu steuern.

Das höhenverstellbare Vorabstreiferblech kann ein erstes höhenverstellbares Vorabstreiferblech sein. Die Vorabstreiferanordnung kann zusätzlich ein zweites höhenverstellbares Vorabstreiferblech aufweisen. Das zweite höhenverstellbare Vorabstreiferblech kann quer zur Fahrtrichtung neben dem ersten höhenverstellbaren Vorabstreiferblech angeordnet sein. Das zweite höhenverstellbare Vorabstreiferblech kann relativ zum ersten höhenverstellbaren Vorabstreiferblech in der Höhe verfahrbar sein.

Die Anordnung von zwei oder mehr höhenverstellbaren Vorabstreiferblechen kann eine alternative Lösung zur Berücksichtigung von Kurvenfahrten oder Querneigungen darstellen. Die Anordnung von zwei oder mehr höhenverstellbaren Vorabstreiferblechen kann jedoch auch in Kombination mit rotierbaren höhenverstellbaren Vorabstreiferblechen erfolgen. Die zwei oder mehreren höhenverstellbaren Vorabstreiferbleche können im dieselbe oder unterschiedliche Rotationsachsen rotierbar sein.

Das erste und zweite höhenverstellbare Vorabstreiferblech kann in Fahrtrichtung gesehen an derselben Position wie das zweite höhenverstellbare Vorabstreiferblech angeordnet sein. Das erste höhenverstellbare Vorabstreiferblech und das zweite höhenverstellbare Vorabstreiferblech können zueinander ausgerichtet, insbesondere in Bezug auf die Fahrtrichtung, angeordnet sein.

Die Steuereinheit kann dazu konfiguriert sein, das erste höhenverstellbare Vorabstreiferblech in der Höhe zu verstellen, insbesondere während des Betriebs bzw. einer Einbaufahrt des Straßenfertigers. Die Steuereinheit kann dazu konfiguriert sein, das zweite höhenverstellbare Vorabstreiferblech in der Höhe zu verstellen, insbesondere während des Betriebs bzw. einer Einbaufahrt des Straßenfertigers.

Das erste und das zweite höhenverstellbare Vorabstreiferblech können vertikal zwischen 0 Millimeter und 150 Millimeter, vorzugsweise zwischen 0 Millimeter und 50 Millimeter, vorzugsweise zwischen 0 Millimeter und 100 Millimeter, relativ zueinander verfahrbar sein. Die Steuereinheit kann dazu konfiguriert sein, das erste und das zweite höhenverstellbare Vorabstreiferblech vertikal zwischen 0 Millimeter und 150 Millimeter, vorzugsweise zwischen 0 Millimeter und 100 Millimeter, vorzugsweise zwischen 0 Millimeter und 50 Millimeter, relativ zueinander zu verfahren.

In einer ersten Position kann das erste höhenverstellbare Vorabstreiferblech höher als das zweite höhenverstellbare Vorabstreiferblech angeordnet sein. In einer zweiten Position kann das erste höhenverstellbare Vorabstreiferblech auf gleicher Höhe wie das zweite höhenverstellbare Vorabstreiferblech angeordnet sein. In einer dritten Position kann das erste höhenverstellbare Vorabstreiferblech niederer als das zweite höhenverstellbare Vorabstreiferblech angeordnet sein.

Das höhenverstellbare Vorabstreiferblech, insbesondere das erste und zweite höhenverstellbare Vorabstreiferblech, kann stufenlos verfahrbar ausgebildet sein. Die vertikale Position des das höhenverstellbaren Vorabstreiferblechs, insbesondere des ersten und zweiten höhenverstellbaren Vorabstreiferblechs, kann stufenlos einstellbar sein.

Die Steuereinheit kann dazu ausgebildet sein das höhenverstellbare Vorabstreiferblech stufenlos in der Höhe zu verfahren. Die Steuereinheit kann dazu ausgebildet sein das erste und zweite höhenverstellbare Vorabstreiferblech stufenlos in der Höhe zu verfahren. Die Steuereinheit kann dazu ausgebildet sein das höhenverstellbare Vorabstreiferblech stufenlos zu rotieren.

Das erste und das zweite höhenverstellbare Vorabstreiferblech können jeweils um einen Winkel zwischen minus 10 Grad und plus 10 Grad, vorzugsweise zwischen minus 3 Grad und plus 3 Grad, rotierbar sein. Die Steuereinheit kann dazu konfiguriert sein, das höhenverstellbare Vorabstreiferblech um einen Winkel zwischen minus 10 Grad und plus 10 Grad, vorzugsweise zwischen minus 3 Grad und plus 3 Grad, zu rotieren. Die Steuereinheit kann dazu konfiguriert sein, das erste höhenverstellbare Vorabstreiferblech um einen Winkel zwischen minus 10 Grad und plus 10 Grad, vorzugsweise zwischen minus 3 Grad und plus 3 Grad, zu rotieren, insbesondere unabhängig vom zweiten höhenverstellbaren Vorabstreiferblech. Die Steuereinheit kann dazu konfiguriert sein, das zweite höhenverstellbare Vorabstreiferblech um einen Winkel zwischen minus 10 Grad und plus 10 Grad, vorzugsweise zwischen minus 3 Grad und plus 3 Grad, zu rotieren, insbesondere unabhängig vom ersten höhenverstellbaren Vorabstreiferblech. Die Steuereinheit kann dazu konfiguriert sein, das erste höhenverstellbare Vorabstreiferblech gemeinsam mit dem zweiten höhenverstellbaren Vorabstreiferblech zu rotieren.

Die Winkel sind insbesondere als Abweichung von der Horizontalen zu verstehen. Insbesondere ist bei einem Winkel von 0 Grad die Unterkante des höhenverstellbaren Vorabstreiferblechs horizontal ausgerichtet.

Alternativ oder zusätzlich zur Höhenverstellung können das erste Vorabstreiferblech und das zweite Vorabstreiferblech um parallel zur Fahrtrichtung verlaufende Achsen rotierbar ausgebildet sein. Das erste Vorabstreiferblech kann dabei um einen ersten Winkel um eine erste Achse parallel zur Fahrtrichtung rotierbar ausgebildet sein. Das zweite Vorabstreiferblech kann dabei um einen zweiten Winkel um eine zweite Achse parallel zur Fahrtrichtung rotierbar ausgebildet sein. Die Steuereinheit kann dazu ausgebildet sein, das erste Vorabstreiferblech und das zweite Vorabstreiferblech um denselben Winkel zu rotieren. Die Steuereinheit kann dazu ausgebildet sein, das erste Vorabstreiferblech und das zweite Vorabstreiferblech um unterschiedliche Winkel zu rotieren, insbesondere in unterschiedliche Richtungen. Beispielsweise kann die Steuereinheit dazu ausgebildet sein, das erste Vorabstreiferblech um einen positiven Winkel und das zweite Vorabstreiferblech um einen negativen Winkel zu rotieren und umgekehrt.

Die Steuereinheit kann dazu konfiguriert sein, die Rotation des höhenverstellbare Vorabstreiferblech basierend auf der aktuellen Einbausituation, wie beispielsweise einer Kurvenfahrt und/oder der Querneigung, anzupassen bzw. zu steuern. Die Steuereinheit kann dazu ausgebildet sein, die Rotation des höhenverstellbaren Vorabstreiferblech basierend auf der aktuellen Einbausituation in Kombination mit einem oder mehreren Messwerten des Messsystems anzupassen bzw. zu steuern.

Die Vorabstreiferanordnung kann zusätzlich ein weiteres Blech aufweisen. Das weitere Blech kann verstellbar, insbesondere höhenverstellbar, ausgebildet sein. Das weitere Blech kann in bzw. gegen die Fahrtrichtung bzw. horizontal verstellbar ausgebildet sein. Das weitere Blech kann in Fahrtrichtung zwischen dem höhenverstellbaren Vorabstreiferblech und der Querverteileranordnung, insbesondere des Mittellagerblocks der Querverteileranordnung, angeordnet sein. Das weitere Blech kann sich positiv auf die Entmischung des Einbaumaterials im Bereich des Mittellagerblocks auswirken. Das weitere Blech kann, insbesondere durch eine Verstellung in Fahrtrichtung bzw. horizontale Verstellung, den Raum hinter dem Mittellagerblock reduzieren. Durch das Verstellen des weiteren Blechs kann der horizontale Abstand des weiteren Blechs zum Mittellagerblock eingestellt werden. Durch das weitere Blech kann ein Abkühlen des Einbaumaterials im Bereich hinter dem Mittellagerblock verhindert bzw. reduziert werden. Das weitere Blech kann Langlöcher aufweisen. Die Langlöcher können sich in Fahrtrichtung bzw. horizontal erstrecken.

Gemäß einem zweiten Aspekt der Erfindung umfasst ein Verfahren zum Betrieb eines Straßenfertigers das Fördern von Einbaumaterial entgegen einer Fahrtrichtung des Straßenfertigers vor eine Einbaubohle des Straßenfertigers und das Verteilen des Einbaumaterials vor der Einbaubohle quer zur Fahrtrichtung des Straßenfertigers mittels einer Querverteileranordnung. Wobei der Straßenfertiger ein Vorabstreiferblech aufweist, das in Fahrtrichtung hinter der Querverteileranordnung angeordnet ist und quer zur Fahrtrichtung im Bereich einer Grundbohle der Einbaubohle angeordnet ist. Das Vorabstreiferblech kann während des Betriebs des Straßenfertigers, insbesondere während einer Einbaufahrt des Straßenfertigers, in der Höhe verfahren und/oder rotiert werden. Der Straßenfertiger kann gemäß dem ersten Aspekt der Erfindung ausgebildet sein.

Das Vorabstreiferblech kann wie das im Rahmen des ersten Aspekts der Erfindung beschriebene höhenverstellbare Vorabstreiferblech ausgebildet sein. Der Straßenfertiger kann eine Vorabstreiferanordnung aufweisen, die insbesondere das Vorabstreiferblech umfasst. Die Vorabstreiferanordnung kann wie die im Rahmen des ersten Aspekts der Erfindung beschriebene Vorabstreiferanordnung ausgebildet sein.

Das Vorabstreiferblech kann automatisch durch eine Steuereinheit in der Höhe verfahren werden. Das Vorabstreiferblech kann durch eine Bedienereingabe in der Höhe verfahren werden. Die Steuereinheit kann wie die im Rahmen des ersten Aspekts der Erfindung beschriebene Steuereinheit ausgebildet sein.

Das Verfahren kann des Weiteren das Messen der Höhe des Einbaumaterials in einem Bereich zwischen der Querverteileranordnung und der Einbaubohle, insbesondere in einem Bereich zwischen dem Vorabstreiferblech und der Einbaubohle, umfassen. Das Verfahren kann des Weiteren das Einstellen der Höhe bzw. der vertikalen Position des Vorabstreiferblechs basierend auf der gemessenen Höhe des Einbaumaterials umfassen.

Das Einstellen der Höhe bzw. der vertikalen Position des Vorabstreiferblechs kann basierend auf der aktuellen Arbeitsbreite der Einbaubohle bzw. einer Änderung der Arbeitsbreite der Einbaubohle erfolgen.

Das Messen der Höhe des Einbaumaterials kann mittels eines Messsystems erfolgen. Das Messsystem kann wie das im Rahmen des ersten Aspekts der Erfindung beschriebene Messsystem ausgebildet sein.

Alternativ oder zusätzlich zur Höhenverstellung des Vorabstreiferblechs kann das Verfahren das Rotieren des Vorabstreiferblechs um eine Achse parallel zur Fahrtrichtung umfassen. Das Rotieren des Vorabstreiferblechs kann basierend auf der gemessenen Höhe des Einbaumaterials erfolgen. Das Rotieren des Vorabstreiferblechs kann basierend auf der aktuellen Arbeitsbreite der Einbaubohle bzw. einer Änderung der Arbeitsbreite der Einbaubohle erfolgen.

Das Verfahren kann das Einstellen der Höhe bzw. der vertikalen Position eines ersten Vorabstreiferblechs und eines zweiten Vorabstreiferblechs umfassen. Das Verfahren kann das Einstellen einer Rotation eines ersten Vorabstreiferblechs und eines zweiten Vorabstreiferblechs umfassen.

Der Straßenfertiger gemäß dem ersten Aspekt der Erfindung kann mit Verfahrensschritten des Verfahrens gemäß dem zweiten Aspekt der Erfindung verwendet werden. Das Verfahren gemäß dem zweiten Aspekt der Erfindung kann mit einem Straßenfertiger gemäß dem ersten Aspekt der Erfindung durchgeführt werden.

Wie in der Beschreibung der verschiedenen beschriebenen Ausführungsformen und den beigefügten Ansprüchen verwendet, sind die Singularformen so zu verstehen, dass sie auch die Pluralformen enthalten und umgekehrt, es sei denn, aus dem Kontext geht eindeutig etwas anderes hervor.

Die Ausdrücke "erstes", "zweites", "drittes" und "viertes" sind lediglich als Bezeichnungen für ein bestimmtes Element oder eine bestimmte Komponente zu verstehen und müssen nicht unbedingt eine bestimmte Reihenfolge oder Anordnung der genannten Komponenten oder Elemente angeben. So impliziert beispielsweise das Vorhandensein eines vierten Elements nicht zwangsläufig das Vorhandensein eines ersten, zweiten oder dritten Elements und umgekehrt.

Im Folgenden werden vorteilhafte Ausführungsformen der Erfindung anhand der beigefügten Figuren näher erläutert.
Fig. 1 zeigt eine Seitenansicht eines erfindungsgemäßen Straßenfertigers.
Fig. 2 zeigt eine perspektivische Ansicht eines erfindungsgemäßen Straßenfertigers.
Fig. 3 zeigt eine Draufsicht der Längsfördervorrichtung, der Querverteileranordnung und der Einbaubohle eines erfindungsgemäßen Straßenfertigers.
Fig. 4 zeigt eine Draufsicht einer alternativen erfindungsgemäßen Ausführungsform der in Fig. 3 gezeigten Einbaubohle.
Fig. 5 zeigt eine seitliche Schnittansicht eines Ausschnitts eines erfindungsgemäßen Straßenfertigers.
Fig. 6 zeigt eine perspektivische Ansicht der Vorabstreiferanordnung, der Querverteileranordnung und der Abweisblechanordnung eines erfindungsgemäßen Straßenfertigers.
Fig. 7 zeigt eine perspektivische Ansicht einer alternativen erfindungsgemäßen Ausführungsform der in Fig. 6 gezeigten Vorabstreiferanordnung.
Fig. 8 zeigt eine perspektivische Ansicht einer weiteren alternativen erfindungsgemäßen Ausführungsform der in Fig. 6 gezeigten Vorabstreiferanordnung.
Fig. 9 zeigt eine seitliche Schnittansicht eines Ausschnitts eines erfindungsgemäßen Straßenfertigers in einer ersten Position.
Fig. 10 zeigt eine seitliche Schnittansicht eines Ausschnitts eines erfindungsgemäßen Straßenfertigers in einer zweiten Position.
Fig. 11 zeigt eine seitliche Schnittansicht eines Ausschnitts eines erfindungsgemäßen Straßenfertigers in einer dritten Position.
Fig. 12 zeigt eine perspektivische Ansicht von der Seite eines Ausschnitts eines erfindungsgemäßen Straßenfertigers.
Fig. 13 zeigt eine perspektivische Ansicht von unten des in Fig. 12 dargestellten Ausschnitts eines erfindungsgemäßen Straßenfertigers.

Die Fig. 1 und 2 zeigen eine Seitenansicht und eine perspektivische Draufsicht eines erfindungsgemäßen Straßenfertigers 1 zur Herstellung einer Einbauschicht 2 auf einem Untergrund 3. Der Straßenfertiger 1 weist in Einbau-Fahrtrichtung 100 vorne einen Gutbunker 4 auf, aus welchem entgegen der Einbau-Fahrtrichtung 100 des Straßenfertigers 1 mittels einer Längsfördervorrichtung 5 ein darin aufgenommenes Einbaumaterial 6 zu einer Einbaubohle 7 des Straßenfertigers 1 transportiert wird. Die Längsfördervorrichtung 5 ist innerhalb eines Chassis 8 des Straßenfertigers 1 angeordnet und transportiert das Einbaumaterial 6 zunächst zu einer in Einbau-Fahrtrichtung 100 vor der Einbaubohle 7 angeordneten Querverteileranordnung 9. Die Querverteileranordnung 9 ist dazu ausgebildet, das Einbaumaterial 6 vor der Einbaubohle 7 entlang einer Querrichtung 200 quer zur Einbau-Fahrtrichtung 100 zu verteilen.

Die Erstreckung der eingebauten Einbauschicht 2 in Querrichtung 200 wird als Arbeitsbreite 210 oder Einbaubreite 210 bezeichnet. Die Einbaubohle 7 weist einen Bohlengrundkörper 10 sowie seitwärts ausfahrbare Ausziehbohlenteile 11 auf. Durch das seitliche Ausfahren der Ausziehbohlenteile 11 kann die Arbeitsbreite 210 der Einbauschicht 2 variiert und eingestellt werden.

Der Straßenfertiger 1 weist des Weiteren eine Steuereinheit 37 auf. Die Steuereinheit 37 kann dazu durch Benutzereingabe oder automatisch betrieben werden. Die Steuereinheit 37 ist dazu ausgebildet, die vertikale Position eines höhenverstellbaren Vorabstreiferblechs 30 einzustellen. Die Steuereinheit 37 ist dazu konfiguriert, das höhenverstellbare Vorabstreiferblech 30 in der Höhe zu verfahren.

Fig. 3 zeigt in schematischer Darstellung eine Draufsicht der Einbaubohle 7 und der Längsfördervorrichtung 5 des erfindungsgemäßen Straßenfertigers 1. Die Längsfördervorrichtung 5 weist ein Förderband in Form eines Kratzerbands 12 auf. Das Kratzerband 12 umfasst einen linken Kratzerbandabschnitt 13 und einen rechten Kratzerbandabschnitt 14. Die Bezeichnungen links und rechts sind dabei in Einbau-Fahrtrichtung 100 blickend zu verstehen.

Das mittels des Kratzerbands 12 vor dem Bohlengrundkörper 10 der Einbaubohle 7 abgeworfene Einbaumaterial 6 wird mittels der Querverteileranordnung 9 entlang einer Vorderseite 14 des Bohlengrundkörpers 10 verteilt, wie mit Pfeilen 220 gezeigt.

Eine Rückwand 15 des Chassis 8 des Straßenfertigers 1 bildet zusammen mit der Vorderseite 14 des Bohlengrundkörpers 10 einen Querverteilerkanal 16, auch als Schneckenraum bezeichnet, für die Querverteileranordnung 9 aus.

Die Ausziehbohlenteile 11 der Einbaubohle 7 können seitlich in Querrichtung 200 relativ zur Grundbohle 10 ausgefahren werden, wodurch die Einbaubohle 7 verbreitert und die Arbeitsbreite 210 variiert werden kann. Der Querverteilerkanal 16 kann entsprechend einer Verbreiterung der Einbaubohle 7 seitwärts weiter ausgebaut werden.

Vom Kratzerband 12 der Längsfördervorrichtung 5 wird das Einbaumaterial 6 an die Querverteileranordnung 9 übergeben, die vor der Einbaubohle 7 positioniert ist. Die Querverteileranordnung 9 ist dazu ausgebildet, das Einbaumaterial 6 vor der Einbaubohle 7 in Querrichtung 200 quer zur Einbau-Fahrtrichtung 100 innerhalb des Querverteilerkanals 16 zu verteilen.

Die Querverteileranordnung 9 ist am rückseitigen Ende des Chassis 8 des Straßenfertigers 1 befestigt. Die Querverteileranordnung 9 umfasst eine linke Verteilerschnecke 17 und eine rechte Verteilerschnecke 18. Die linke Verteilerschnecke 17 und die rechte Verteilerschnecke 18 sind an einer Aufhängung 19 in Form einer Schneckenaufhängung 19 gelagert. Die Schneckenaufhängung 19 kann auch als Mittellagerblock 19 bezeichnet werden.

In dem von der Schneckenaufhängung 19 gebildeten Gehäuse befindet sich ein Schneckenantrieb (nicht dargestellt) zum Antreiben der beiden Verteilerschnecken 17, 18. Die Querverteilanordnung 9 umfasst eine Welle 20. Dabei kann es sich um zwei einzelne Wellen 20 (linke Welle 21, rechte Welle 22) oder um eine gemeinsame Welle 20 der beiden Verteilerschnecken 17, 18 handeln. An der linken Welle 21 ist die linke Verteilerschnecke 17 lösbar gekoppelt. An der rechten Welle 22 ist die rechte Verteilerschnecke 18 lösbar gekoppelt. Das äußere, also das von der Schneckenaufhängung 19 abgewandte Ende jeder Welle 21, 22 ist in einem Schneckenlager 23 gelagert.

Die erfindungsgemäße Vorabstreiferanordnung 24 ist in Fig. 3 nicht dargestellt. Die Lage der Vorabstreiferanordnung 24 ist mit dem Bezugszeichen 24 angedeutet.

Die Vorderkante 14 der Grundbohle 10 ist in der in Fig. 3 gezeigten Ausführungsform in Fahrtrichtung 100 vor den Vorderkanten 25 der Ausziehbohlenteile 11 angeordnet. Diese Form der Einbaubohle 7 wird als Rearmount-Bohle oder Heckbohle bezeichnet.

Fig. 4 zeigt eine Draufsicht einer alternativen Ausführungsform einer Einbaubohle 7 eines erfindungsgemäßen Straßenfertigers 1. Im Vergleich zu der Ausführungsform in Fig. 3 sind die Vorderkanten 25 der Ausziehbohlenteile 11 in Fahrtrichtung 100 vor der Vorderkante 14 der Grundbohle 10 angeordnet. Diese Form der Einbaubohle 7 wird als Frontmount-Bohle oder Frontbohle bezeichnet.

Die Ausziehbohlenteile 11 befinden sich in der in Fig. 4 gezeigten Darstellung in der ausgefahrenen Position. Die Querverteileranordnung 9 und die erfindungsgemäße Vorabstreiferanordnung 24 sind in Fig. 4 nicht dargestellt. Die Position der Querverteileranordnung 9 ist im Querverteilerkanal 16 angedeutet.

Der Straßenfertiger 1 kann eine Abweisblechanordnung 26, die in Fahrtrichtung 100 zwischen der Längsfördervorrichtung 5 und der Querverteileranordnung 9 angeordnet ist, aufweisen. Die Abweisblechanordnung 26 kann ein höhenverstellbares Abweisblech aufweisen.

Fig. 5 zeigt eine seitliche Schnittansicht eines Ausschnitts eines erfindungsgemäßen Straßenfertigers 1. Die Schneckenaufhängung 19 der Querverteileranordnung 9 ist über einen Zylinder 27 am Chassis 8 höhenverstellbar befestigt. Die Einbaumaterialhöhe 28 des Einbaumaterials 6 ist in Fig. 5 strichliert dargestellt.

Die Vorabstreiferanordnung 24 ist über eine Konsole 29 am Chassis 8 oder an der Schneckenaufhängung 19 befestigt. Alternativ kann die Konsole 29 an der Einbaubohle 7 befestigt sein. Die Vorabstreiferanordnung 24 weist ein Vorabstreiferblech 30 auf. Das Vorabstreiferblech 30 ist relativ zur Konsole 29 in Vertikalrichtung 300 nach oben und unten verfahrbar ausgebildet.

Fig. 6 zeigt eine perspektivische Ansicht der Vorabstreiferanordnung 24, der Querverteileranordnung 9 und der Abweisblechanordnung 26 eines erfindungsgemäßen Straßenfertigers 1. Die Abweisblechanordnung 26 ist optional vorhanden.

Die Vorabstreiferanordnung 24 weist eine Trägerstruktur 31 auf. Die Trägerstruktur 31 ist an der Schneckenaufhängung 19 montiert. Das Vorabstreiferblech 30 ist über eine Verstelleinrichtung 32 in Form eines hydraulischen oder pneumatischen Zylinders an der Trägerstruktur 31 montiert. Durch die Verstelleinrichtung 32 kann die vertikale Position des Vorabstreiferblech 30 eingestellt werden.

Fig. 7 und 8 zeigen perspektivische Ansichten alternativer Ausführungsformen der in Fig. 6 gezeigten Vorabstreiferanordnung 24.

Die in Fig. 7 dargestellte Vorabstreiferanordnung 24 weist ein Vorabstreiferblech 30 auf, das um den Winkel 400 um eine Achse parallel zur Fahrtrichtung 100 rotierbar ausgebildet ist. Die Rotation des Vorabstreiferblechs 30 kann durch die Verstelleinrichtung 32 realisiert werden. Die Verstelleinrichtung 32 weist insbesondere ein linkes Stellglied 33 und ein rechtes Stellglied 34 auf, die getrennt voneinander angesteuert werden können, insbesondere von der Steuereinheit 37.

Die in Fig. 8 dargestellte Vorabstreiferanordnung 24 weist ein erster höhenverstellbares Vorabstreiferblech 35 in Form eines linken Vorabstreiferblechs 35 und ein zweites höhenverstellbares Vorabstreiferblech 36 in Form eines rechten Vorabstreiferblechs 36 auf. Das linke Vorabstreiferblech 35 und das rechte Vorabstreiferblech 36 können unabhängig voneinander in der Höhe verfahren werde. Dadurch kann ein vertikaler Versatz 310 zwischen dem linken Vorabstreiferblech 35 und dem rechten Vorabstreiferblech 36 realisiert werden. Die Verstelleinrichtung 32 weist insbesondere ein linkes Stellglied 33 und ein rechtes Stellglied 34 auf, die getrennt voneinander angesteuert werden können, insbesondere von der Steuereinheit 37. Durch die getrennte Ansteuerung des linken Stellglieds 33 und des rechten Stellglieds 34 wird der vertikale Versatz 310 zwischen dem linken Vorabstreiferblech 35 und dem rechten Vorabstreiferblech 36 realisiert.

Alternativ oder zusätzlich zur Höhenverstellung können das linke Vorabstreiferblech 35 und das rechte Vorabstreiferblech 36 um parallel zur Fahrtrichtung 100 verlaufende Achsen rotierbar ausgebildet sein. Das linke Vorabstreiferblech 35 kann dabei um einen ersten Winkel 410 um eine erste Achse parallel zur Fahrtrichtung 100 rotierbar ausgebildet sein. Das rechte Vorabstreiferblech 36 kann dabei um einen zweiten Winkel 420 um eine zweite Achse parallel zur Fahrtrichtung 100 rotierbar ausgebildet sein. Die Rotation des linken Vorabstreiferblechs 35 kann durch das linke Stellglied 33 realisiert werden. Die Rotation des rechten Vorabstreiferblechs 36 kann durch das rechte Stellglied 34 realisiert werden. Die Verstelleinrichtung 32 kann weitere Stellglieder, insbesondere in zweites linkes Stellglied und ein zweites rechtes Stellglied, aufweisen, die dazu ausgebildet sind, das linke bzw. rechte Vorabstreiferblech zu rotieren. Die Steuereinheit kann dazu ausgebildet sein, das linke Vorabstreiferblech 35 und das rechte Vorabstreiferblech 36 um denselben Winkel zu rotieren. Die Steuereinheit kann dazu ausgebildet sein, das linke Vorabstreiferblech 35 und das rechte Vorabstreiferblech 36 um unterschiedliche Winkel zu rotieren, insbesondere in unterschiedliche Richtungen.

Die Fig. 9 bis 11 zeigen seitliche Schnittansichten eines Ausschnitts eines erfindungsgemäßen Straßenfertigers 1. Der Straßenfertiger 1 weist ein Messsystem (kein Bezugszeichen). Das Messsystem umfass einen Sensor 38. Der Sensor 38 ist zwischen der Querverteileranordnung 9 und der Einbaubohle 7, insbesondere zwischen dem höhenverstellbaren Vorabstreiferblech 30 und der Grundbohle 10, angeordnet. Der Sensor 38 ist nach unten hin ausgerichtet und dazu konfiguriert, den vertikalen Abstand zwischen dem Sensor 38 und einer Oberkante des Einbaumaterials 6 zu messen. Über den gemessenen Abstand und die Position des Sensors 38 kann vom Sensor 38 und/oder der Steuereinheit 37 die Einbaumaterialhöhe 28 unterhalb des Sensors 38 bestimmt werden. Der Straßenfertiger 1 kann auch mehrere Sensoren 38 aufweisen.

Die Verteilerschneckenhöhe 320 der Verteilerschnecke 17 ist definiert als der vertikale Abstand von der in Querrichtung 200 verlaufenden Verteilerschneckenrotationsachse 39 und dem Untergrund 3. Die Einbaumaterialhöhe 28 zwischen dem höhenverstellbaren Vorabstreiferblech 30 und der Grundbohle 10 wird mit dem Bezugszeichen 330 dargestellt und ist definiert als der vertikale Abstand zwischen der Oberkante des Einbaumaterials 6 und dem Untergrund 3. Die Einbaubohlenhöhe 340 ist definiert als der vertikale Abstand zwischen der Einbaubohle 7, insbesondere der Grundbohle 10, und dem Untergrund 3.

In Fig. 9 ist die Querverteileranordnung 9 in einer ersten Position in einer ersten Verteilerschneckenhöhe 320 über dem Untergrund 3 angeordnet. Die Einbaubohle 7 ist in einer ersten Position in einer ersten Einbaubohlenhöhe 340 über dem Untergrund 3 angeordnet. Die erforderliche Menge an Einbaumaterial 6 vor der Einbaubohle 7 bzw. ein Sollwert für die Einbaumaterialhöhe 330 vor der Einbaubohle 7 kann von der Steuereinheit 37 ermittelt werden, beispielsweise basierend auf der Verteilerschneckenhöhe 320 und der Einbaubohlenhöhe 340. Alternativ kann der Sollwert für die Einbaumaterialhöhe 330 vor der Einbaubohle 7 durch Benutzereingabe erfolgen. Die Steuereinheit 37 vergleicht anschließend den Sollwert für die Einbaumaterialhöhe 330 mit der durch den Sensor 38 gemessenen Einbaumaterialhöhe 330. Basierend auf einer möglichen Different zwischen Sollwert und Messwert wird anschließend die vertikale Position des höhenverstellbaren Vorabstreiferblechs 30 angepasst.

In Fig. 10 ist die Querverteileranordnung 9 in der ersten Position (wie in Fig. 9 gezeigt) angeordnet. Die Einbaubohle 7 ist in einer zweiten Position in einer zweiten Einbaubohlenhöhe 340 über dem Untergrund 3 angeordnet. Die Einbaubohlenhöhe 340 in Fig. 10 ist größer als die Einbaubohlenhöhe 340 in Fig. 9. Im Vergleich zu der in Fig. 9 gezeigten ersten Position des Vorabstreiferblech 30 ist das höhenverstellbare Vorabstreiferblech 30 vertikal nach oben gefahren und befindet sich in einer zweiten Position, was zu einer größeren Einbaumaterialhöhe 330 vor der Einbaubohle 7 führt. Durch die größere Einbaumaterialhöhe 330 vor der Einbaubohle 7 ist mehr Einbaumaterial 6 vor der Einbaubohle 7 vorhanden, was bei einer größeren Einbaubohlenhöhe 340 erforderlich ist.

In Fig. 11 ist die Einbaubohle 7 in der zweiten Position (wie in Fig. 10 gezeigt) in der zweiten Einbaubohlenhöhe 340 über dem Untergrund 3 angeordnet. Die Querverteileranordnung 9 ist in einer zweiten Position angeordnet in einer zweiten Verteilerschneckenhöhe 320 über dem Untergrund 3 angeordnet. Die Verteilerschneckenhöhe 320 in Fig. 11 ist höher als die Verteilerschneckenhöhe 320 in Fig. 9 und 10. Im Vergleich zu der in Fig. 10 gezeigten zweiten Position des Vorabstreiferblech 30 ist das höhenverstellbare Vorabstreiferblech 30 vertikal nach oben gefahren und befindet sich in einer dritten Position, was zu einer größeren Einbaumaterialhöhe 330 vor der Einbaubohle 7 führt.

Fig. 12 zeigt eine seitliche Schnittansicht eines Ausschnitts eines erfindungsgemäßen Straßenfertigers. Fig. 13 zeigt eine perspektivische Ansicht von unten des in Fig. 12 dargestellten Ausschnitts. Im Gegensatz zu Fig. 13 sind die linke Verteilerschnecke 17 und die rechte Verteilerschnecke 18 in Fig. 12 nicht dargestellt. Der Mittellagerblock 19 bzw. die Schneckenaufhängung 19 der Querverteileranordnung 9 ist in Fahrtrichtung 100 zwischen der Abweisblechanordnung 26 und dem Vorabstreiferblech 30 angeordnet. An der Vorderseite des Vorabstreiferblechs 30 ist ein weiteres Blech 40 angeordnet. Das weitere Blech 40 ist zwischen dem Vorabstreiferblech 30 und dem Mittellagerblock 19 angeordnet. In Querrichtung 200 betrachtet, ist das weitere Blech 40 im Bereich des Mittellagerblocks 19 angeordnet. Die dem Mittellagerblock 19 zugewandte Seite des weiteren Blechs 40 kann weitestgehend vertikal ausgerichtet sein. Das weitere Blech 40 kann in Fahrtrichtung 100 bzw. horizontal verstellbar ausgebildet sein. Dies kann beispielsweise durch Langlöcher 41 im weiteren Blech 40 realisiert werden. Die Langlöcher 41 erstrecken sich insbesondere in Fahrtrichtung 100 bzw. horizontal. Durch die Verstellung des weiteren Blechs 40 kann der Abstand, insbesondere der horizontale Abstand, zwischen dem weiteren Blech 40 und dem Mittellagerblock 19 eingestellt werden. Das weitere Blech 40 ist durch Befestigungsmittel 42, beispielsweise Schrauben und Muttern, am Vorabstreiferblech 30 befestigt. Die Befestigungsmittel 42 erstrecken sich durch die Langlöcher 41 im weiteren Blech 40. Durch die Position der Befestigungsmittel 42 in den Langlöchern 41 kann die Position des weiteren Blechs 40 in Fahrtrichtung 100 eingestellt werden.

## Patentansprüche

1. Straßenfertiger (1) zur Herstellung einer Einbauschicht (2) aus einem Einbaumaterial (6), umfassend
eine Einbaubohle (7), die wenigstens eine Grundbohle (10) umfasst,
eine Querverteileranordnung (9), die dazu ausgebildet, das Einbaumaterial (6) quer zu einer Fahrtrichtung (100) des Straßenfertigers (1) vor der Einbaubohle (7) zu verteilen, und
eine Vorabstreiferanordnung (24), die in Fahrtrichtung (100) hinter der Querverteileranordnung (9) angeordnet ist,
**dadurch gekennzeichnet, dass**
die Vorabstreiferanordnung (24) ein im Bereich der Grundbohle (10) angeordnetes höhenverstellbares Vorabstreiferblech (30) aufweist.

2. Straßenfertiger gemäß Anspruch 1, **dadurch gekennzeichnet, dass** das höhenverstellbare Vorabstreiferblech (30) während des Betriebs des Straßenfertigers (1) in der Höhe verfahrbar ist, insbesondere während einer Einbaufahrt des Straßenfertigers (1).

3. Straßenfertiger gemäß Anspruch 1 oder 2, **dadurch gekennzeichnet, dass** das höhenverstellbare Vorabstreiferblech (30) an einer Aufhängung (19) der Querverteileranordnung (9) wenigstens indirekt befestigt ist.

4. Straßenfertiger gemäß Anspruch 1 oder 2, **dadurch gekennzeichnet, dass** das höhenverstellbare Vorabstreiferblech (30) an der Einbaubohle (7), insbesondere der Grundbohle (10), wenigstens indirekt befestigt ist.

5. Straßenfertiger gemäß einem der vorhergehenden Ansprüche, **dadurch gekennzeichnet, dass** das höhenverstellbare Vorabstreiferblech (30) relativ zur Querverteileranordnung (9) in der Höhe verfahrbar ist.

6. Straßenfertiger gemäß einem der vorhergehenden Ansprüche, **dadurch gekennzeichnet, dass** das höhenverstellbare Vorabstreiferblech (30) relativ zur Einbaubohle (7), insbesondere der Grundbohle (10), in der Höhe verfahrbar ist.

7. Straßenfertiger gemäß einem der vorhergehenden Ansprüche **dadurch gekennzeichnet, dass** die Vorabstreiferanordnung (24) im Wesentlichen zwischen der Querverteileranordnung (9) und der Einbaubohle (7) angeordnet ist.

8. Straßenfertiger gemäß einem der vorhergehenden Ansprüche, **dadurch gekennzeichnet, dass** die Einbaubohle (7) Ausziehbohlenteile (11) aufweist, wobei die Ausziehbohlenteile (11) seitlich neben der Grundbohle (10) angeordnet sind, wobei Vorderkanten (25) der Ausziehbohlenteile (11) in Fahrtrichtung (100) vor einer Vorderkante (14) der Grundbohle (10) angeordnet sind.

9. Straßenfertiger gemäß einem der vorhergehenden Ansprüche, **dadurch gekennzeichnet, dass** der Straßenfertiger (1) ein Messsystem aufweist, wobei das Messsystem dazu ausgebildet ist, die Höhe des Einbaumaterials (6) zwischen der Querverteileranordnung (9) und der Einbaubohle (7) zu messen.

10. Straßenfertiger gemäß einem der vorhergehenden Ansprüche, **dadurch gekennzeichnet, dass** der Straßenfertiger (1) eine Steuereinheit (37) aufweist, wobei die Steuereinheit (37) dazu konfiguriert ist, das höhenverstellbare Vorabstreiferblech (30) in der Höhe zu verstellen.

11. Straßenfertiger gemäß einem der vorhergehenden Ansprüche, **dadurch gekennzeichnet, dass** das höhenverstellbare Vorabstreiferblech (30) um eine Rotationsachse während des Betriebs des Straßenfertigers (1), insbesondere während einer Einbaufahrt des Straßenfertigers (1), rotierbar ist, wobei die Rotationsachse parallel zur Fahrtrichtung (100) verläuft.

12. Straßenfertiger gemäß einem der vorhergehenden Ansprüche, **dadurch gekennzeichnet, dass** das höhenverstellbare Vorabstreiferblech (30) ein erstes höhenverstellbares Vorabstreiferblech (35) ist und die Vorabstreiferanordnung (24) zusätzlich ein zweites höhenverstellbares Vorabstreiferblech (36) aufweist, wobei das zweite höhenverstellbare Vorabstreiferblech (36) quer zur Fahrtrichtung (100) neben dem ersten höhenverstellbaren Vorabstreiferblech (35) angeordnet ist, wobei das zweite höhenverstellbare Vorabstreiferblech (36) relativ zum ersten höhenverstellbaren Vorabstreiferblech (35) in der Höhe verfahrbar ausgebildet ist.

13. Verfahren zum Betrieb eines Straßenfertigers (1), insbesondere eines Straßenfertigers (1) gemäß einem der vorhergehenden Ansprüche, wobei das Verfahren Folgendes umfasst:
- Fördern von Einbaumaterial (6) entgegen einer Fahrtrichtung (100) des Straßenfertigers (1) vor eine Einbaubohle (7) des Straßenfertigers (1), und
- Verteilen des Einbaumaterials (6) vor der Einbaubohle (7) quer zur Fahrtrichtung (100) des Straßenfertigers (1) mittels einer Querverteileranordnung (9),
wobei der Straßenfertiger (1) ein Vorabstreiferblech (30) aufweist, das in Fahrtrichtung (100) hinter der Querverteileranordnung (9) angeordnet ist,
**dadurch gekennzeichnet, dass**
das Vorabstreiferblech (30) während des Betriebs des Straßenfertigers (1), insbesondere während einer Einbaufahrt des Straßenfertigers (1), in der Höhe verfahren wird.

14. Verfahren zum Betrieb eines Straßenfertigers gemäß Anspruch 13, **dadurch gekennzeichnet, dass** das Vorabstreiferblech (30) automatisch durch eine Steuereinheit (37) und/oder durch eine Bedienereingabe in der Höhe verfahren wird.

15. Verfahren zum Betrieb eines Straßenfertigers gemäß Anspruch 13 oder 14, **dadurch gekennzeichnet, dass** das Verfahren des Weiteren das Messen der Höhe des Einbaumaterials (6) in einem Bereich zwischen der Querverteileranordnung (9) und der Einbaubohle (7) und das Einstellen der vertikalen Position des Vorabstreiferblechs (30) basierend auf der gemessenen Höhe des Einbaumaterials (6) umfasst.
